# EUROPÄISCHE PATENTSCHRIFT

(11) **EP 0 098 482 B1**
(45) Veröffentlichungstag und Bekanntmachung des Hinweises auf die Patenterteilung: **17.09.1986**
(21) Anmeldenummer: 83106180.9
(22) Anmeldetag: 24.06.1983
(51) Int. Cl.: B66F 9/00, B66F 3/02

(54) **Hub- bzw. Absetzvorrichtung für transportable Behälter, z.B. Container, Shelter, Wechselaufbauten oder dgl.**
Lifting and depositing device for transportable receptacles, for example containers, shelters, conversion structures or the like
Dispositif de levage ou de dépose pour des réceptacles transportables, par exemple conteneurs, abris, structures amovibles ou semblables

(30) Priorität: 03.07.1982 DE 3224890
(43) Veröffentlichungstag der Anmeldung: 18.01.1984
(73) Patentinhaber: Haacon Hebetechnik GmbH, D-97896 Freudenberg (DE)
(72) Erfinder: Wenzel, Jörg, D-6982 Freudenberg/Main OT Kirschfurt (DE)
(74) Vertreter: Fuchs, Richard

## Beschreibung

Die Erfindung bezieht sich auf eine Hub- bzw. Absetzvorrichtung für transportable Behälter, z.B. Container, Shelter, Wechselaufbauten oder dgl., mit mehreren am Behälter zu befestigenden Zahnstangenwinden, deren Windengehäuse mit dem Behälter verbindbar, längs jeweils eines Stützbeins mit Zahnstange heb- und senkbar sind und wegschwenkbare oder abnehmbare Teile aufweisen.

Eine derartige Hub- bzw. Absetzvorrichtung ist durch die DE-A 1 586 723 bekannt geworden. Bei dieser Vorrichtung besteht die Möglichkeit, dass die Windengehäuse durch die wegschwenkbaren oder abnehmbaren Teile nach aussen geöffnet werden können, so dass man die Stützbeine von aussen quer zur Hubrichtung in die geöffneten Windengehäuse einführen kann, was den Vorteil bringt, dass die Stützbeine in praktisch jeder Höhenlage des Behälters mit den behälterseitigen Zahnstangenwinden verbunden werden können. Dadurch entfällt die sonst erforderliche zeitraubende Kurbelarbeit zur Ausführung der zwei Leerhübe bei einem Arbeitszyklus (Absetzen des Behälters vom Fahrzeug auf den Boden und späterer umgekehrter Vorgang). Bekanntlich werden nämlich die einzelnen Zahnstangenwinden zusammengeschoben im Ruhezustand platzsparend aufbewahrt. Durch die mögliche Trennung der Stützbeine von den Zahnstangenwinden, die ihrerseits lösbar an den transportablen Behältern angebracht sind, wird ferner eine Aufteilung dieser Hub- bzw. Absetzvorrichtung in einfacher zu manipulierende Einzelteile geringeren Gewichts erreicht. Gleichwohl besitzen hier die ein Teil mit dem Ausleger bildenden Zahnstangengetriebe noch ein relativ hohes Gewicht und sind daher entsprechend schwer zu handhaben. Ausserdem können die Stützbeine bei weggeschwenkten Windengehäuseteilen nicht von Hand im Windengehäuse axial verschoben werden, um evtl. erforderlichen Leerhub zu überbrücken. Zu diesem Zweck müssen die Stützbeine immer seitlich aus den geöffneten Windengehäusen herausgenommen werden.

Durch die DE-B 2 540 400 ist auch bereits eine Hub- bzw. Absetzvorrichtung für transportable Behälter bekannt geworden, bei der die Ausleger von den Zahnstangenwinden bzw. deren Windengehäuse getrennt werden können. Hier sind jedoch wiederum die Zahnstangenwindengetriebe mit relativ hohen Windengehäusen einteilig verbunden und bilden ein Bauteil mit entsprechend hohem Gewicht. Ein weiterer Nachteil dieser bekannten Vorrichtung besteht darin, dass infolge des geschlossenen Windengehäuses der Leerhub sowohl aufwärts als auch abwärts stets über das Zahnstangengetriebe durch zeitaufwendige Kurbelarbeit überrückt werden muss.

Der Erfindung liegt die Aufgabe zugrunde, eine Hub- bzw. Absetzvorrichtung für transportable Behälter zu schaffen, bei der durch Verschiebung der Stützbeine in den Windengehäusen von Hand der zeitaufwendige über das Windengetriebe auszuführende Leerhub vermieden werden kann und zugleich bei den einzelnen Teilen der Hub- bzw. Absetzvorrichtung eine weitere Gewichtseinsparung erreicht wird, so dass deren Handhabung erleichtert ist. Ferner soll im Bedarfsfall eine Reinigung der Getriebe oder mindestens der Antriebritzel der Zahnstangenwinden und der Zahnstangen im Windenbereich ermöglicht werden.

Gemäss der Erfindung wird diese Aufgabe dadurch gelöst, dass das wegschwenkbare oder abnehmbare Teil jedes Windengehäuses als Vorsatz- oder Anbaugetriebe ausgebildet ist.

Bei abgenommenem Vorsatz- oder Anbaugetriebe wird das Gewicht der einzelnen Teile jeder Zahnstangenwinde der Hub- bzw. Absetzvorrichtung weiter reduziert, so dass diese einfacher zu manipulieren sind. Wenn das Vorsatz- oder Anbaugetriebe weggeschwenkt oder abgenommen ist, können ferner erforderliche Reinigungsarbeiten am Getriebe einfach ausgeführt werden. Dies ist z.B. bei der Hub- bzw. Absetzvorrichtung nach der DE-A 1 586 723 nicht möglich, da hier die Windengetriebe am Ausleger zwischen dem Behälter und den einzelnen Zahnstangen bzw. Stützbeinen angeordnet sind, wobei die Zahnstangen an den Stützbeinen dem Behälter zugekehrt sind. Gleiches gilt auch für die Hub- bzw. Absetzvorrichtung nach der DE-B 2 540 400, bei der die Windengetriebegehäuse einteilig mit den Führungsteilen der Windengehäuse für die Stützbeine verbunden sind.

Die Erfindung ermöglicht es ferner, dass bei weggeschwenkten Vorsatz- oder Anbaugetrieben die Überbrückung des Leerhubs durch Betätigung der Windengetriebe entfällt, indem man lediglich die Stützbeine mit ihren Zahnstangen in ihren Windengehäusen von Hand nach unten oder oben verschiebt. Bei der Demontage der Hub- bzw. Absetzvorrichtung ist auch ein vollständiges Herausziehen der Stützbeine mit ihren Zahnstangen aus den Windengehäusen möglich.

Die Ausgestaltung der Erfindung entsprechend dem Anspruch 2 bringt den Vorteil, dass durch die Reibungs-Bremsvorrichtung bei ausgeschwenktem oder abgenommenem Vorsatzgetriebe das Stützbein mit Zahnstange im Führungsteil des Windengehäuses gegen ein ungewolltes Abrutschen gesichert werden kann. Die zusätzliche oder kombiniert mit der Reibungs-Bremsvorrichtung vorgesehene Entnahmesicherung verhindert schliesslich ein ungewolltes vollständiges Herausrutschen des Stützbeins aus dem Windengehäuse.

Die weitere Ausgestaltung der Erfindung entsprechend dem Anspruch 3 bringt bei nach aussen zu öffnenden Windengehäusen den Vorteil, dass auch bei ausgeschwenktem oder abgenommenem Vorsatz- oder Anbaugetriebe die Zahnstange (mit dem Stützbein) am Führungsteil des Windengehäuses fixiert werden kann. Dieser Vorteil erweist sich dann als sehr zweckmässig, wenn die Hub- bzw. Absetzvorrichtung bei mehr oder weniger hoch abgestütztem Behälter stark verschmutzt ist, so dass eine Schwergängigkeit oder gar Blockierung der für eine erforderliche Manipulation des Behälters zu betätigenden Zahnstangenwinden zu befürchten ist. In diesem Fall braucht man lediglich die Vorsatz- oder Anbaugetriebe auszuschwenken oder abzunehmen, so dass mindestens deren Antriebsritzel und die Bereiche der Zahnstangen gegenüber den Getrieben leicht gereinigt werden können. Diese Arbeit kann deshalb bei unter Last stehender Hub- bzw. Absetzvorrichtung erfolgen, weil bei ausgeschwenktem oder abgenommenem Getriebe die betreffende Zahnstange durch die Arretiervorrichtung am Windengehäuse fixiert ist. Die zugeordnete Hubvorrichtung ermöglicht vorteilhaft ein Lösen oder Trennen des Getriebes von der jeweiligen Zahnstange unter Last. Diese Ausführungsform der Erfindung gestattet ferner vorteilhaft, dass bei auf der Hub- bzw. Absetzvorrichtung abgestütztem Behälter die Vorsatz- oder Anbaugetriebe abgenommen und an einem sicheren Ort aufbewahrt werden können, wodurch eine Sicherung gegen Missbrauch der Hub- und Absetzvorrichtung z.B. bei längerer Standzeit der Behälter gewährleistet ist. Es ist aber auch möglich, die abgenommenen Vorsatz- oder Anbaugetriebe bei anderen anzuhebenden oder abzusetzenden Behältern zu verwenden, was bedeutet, dass zur Betätigung mehrerer Hub- bzw. Absetzvorrichtungen nacheinander ein Satz von Getrieben ausreichend sein kann.

Die Ausgestaltung der Erfindung nach Anspruch 4 bringt den Vorteil, dass die Herstellung einer einwandfreien Wirkverbindung zwischen jeweils einem Vorsatzgetriebe und einer Zahnstange erleichtert wird. Das Führungsteil, welches am Stützbein entlanggleitet, bildet nämlich auch eine Führung für das Gehäuse des anzubauenden Vorsatzgetriebes.

Wenn entsprechend Anspruch 5 auch das Führungsteil des Windengehäuses ein Teil bildet, das lösbar mit einem am Behälter zu befestigenden Ausleger verbunden ist, werden die Gewichte der einzelnen Teile der Hub- bzw. Absetzvorrichtung weiter reduziert und folglich deren Handhabung noch leichter gemacht.

Wenn nach Anspruch 6 das Vorsatzgetriebe an seinem oberen und unteren Ende durch Steckbolzen mit dem Führungsteil des Windengehäuses lösbar verbunden ist, kann vorteilhaft durch Herausziehen nur eines Steckbolzens das Getriebe um den jeweils anderen Steckbolzen nach oben oder unten für die eingangs genannten Reinigungszwecke ausgeschwenkt werden.

Die Weiterbildung der Erfindung gemäss Anspruch 7 stellt sicher, dass die Führungsteile der Windengehäuse bei etwas schiefwinklig stehenden Stützbeinen seitlich nicht ausknicken können.

Wenn gemäss Anspruch 8 das Vorsatzgetriebe mit wenigstens einem Zahnrad das Führungsteil des Windengehäuses seitlich überlappt, kann vorteilhaft ein relativ grosses Untersetzungsverhältnis bei relativ flach bauendem Getriebe erzielt werden.

Eine einfache zweckmässige Ausführungsform der Hub- und Arretiervorrichtung geht aus Anspruch 9 hervor. Die Bewegung der keilförmigen Teile gegeneinander oder voneinander weg kann z.B. durch eine in dem Arretierelement axial fest, jedoch von Hand drehbare Spindel mit Rechts-und Linksgewinde an den Enden erfolgen, die in entsprechende Gewinde in den keilförmigen Teilen eingreifen.

Durch die Weiterbildung der Erfindung entsprechend Anspruch 10 kann das Arretierelement in seinen Abmessungen relativ klein gehalten werden, was Gewichtseinsparung bedeutet, wobei die Sicherungsstange im eingesteckten Zustand ein Ausbrechen des Stützbeins aus dem Führungsteil des Windengehäuses (Kippen um das Arretierelement) nach aussen verhindert.

Die Erfindung wird anschliessend anhand der Zeichnungen von Ausführungsbeispielen erläutert. Es zeigen:
Figur 1 eine Seitenansicht einer an einem Behälter angebauten Zahnstangenwinde für ein Stützbein der Hub- bzw. Absetzvorrichtung, wobei von dem Stützbein und dem Behälter nur jeweils ein Teil gezeigt ist;
Figur 2 eine Vorderansicht der Anordnung nach Fig. 1;
Figur 3 bis 5 verschiedene Querschnittsansichten entlang den Linien A-A, B-B bzw. C-C in Fig.1;
Figur 6 eine Seitenansicht des Vorsatz- oder Anbaugetriebes einer Zahnstangenwinde entsprechend Fig. 1;
Figur 7 eine der Fig. 1 ähnliche Seitenansicht, jedoch mit ausgeschwenktem Vorsatzgetriebe;
Figur 8 eine Seitenansicht des Führungsteils des Windengehäuses mit einem Teil eines Stützbeins mit Zahnstange, dem Arretierelement und der Sicherungsstange im Funktionszustand;
Figur 9 eine Vorderansicht der Anordnung nach Fig. 8;
Figur 10 und 11 je einen Teilschnitt entsprechend den Schnittlinien D-D bzw. E-E in Fig. 9;
Figur 12 eine vergrösserte Darstellung des unteren Teils der Fig. 9 im Schnitt;
Figur 13 eine Seitenansicht der Anordnung nach Fig. 12;
Figur 14 eine Seitenansicht einer zweiten Ausführungsform der Erfindung mit seitlich geschlossenem Windengehäuse und angebautem Vorsatz-oder Anbaugetriebe;
Figur 15 eine Seitenansicht des Führungsteils des Windengehäuses für das Stützbein mit Zahnstange entsprechend der Ausführungsform nach Fig. 14;
Fig. 16 eine Seitenansicht des Vorsatz- oder Anbaugetriebes der Zahnstangenwinde entsprechend Fig. 14;
Figur 17 eine der Fig. 15 ähnliche Seitenansicht, jedoch mit einer Reibungs-Bremsvorrichtung, kombiniert mit einer Entnahmesicherung für das Stützbein und
Figur 18 eine Detailansicht in Pfeilrichtung A in Fig. 17.

Die Ausführungsformen der Erfindung entsprechend den Figuren 1-13 bzw. 14 bis 18 stellen Hub- bzw. Absetzvorrichtungen dar, die für Behälter mit in der Regel rechteckigem Grundriss bestimmt sind. Demzufolge weisen beide Ausführungsbeispiele vier Stützbeine 11 mit zugeordneten Zahnstangenwinden 12 bzw. 12' auf, die durch Ausleger 13 bzw. 13' seitlich an einem Behälter, z.B. 10 oder an dessen Ecken lösbar befestigt werden können. Mittels dieser Hub- bzw. Absetzvorrichtungen kann ein Behälter angehoben und z.B. auf der Ladefläche eines Lastkraftwagens abgesetzt werden oder umgekehrt von dieser Ladefläche angehoben und durch die Vorrichtungen in angehobenem Zustand getragen oder auch auf dem Boden oder einer sonstigen tragenden Unterlage abgesetzt werden. Im folgenden wird eine Zahnstangenwinde 12 mit zugeordnetem Stützbein 11 des ersten Ausführungsbeispiels beschrieben. Alle Zahnstangenwinden 12 und Stützbeine 11 entsprechen einander.

Die Zahnstangenwinde 12 weist ein am Stützbein 11 geführtes Führungstei! 14 mit im wesentlichen U-förmigem Querschnitt auf. Das Stützbein 11 besteht beispielhaft aus einem Vierkantrohr. Das untere Ende des Stützbeins 11 trägt eine Fussplatte 15. Das Führungstei) 14 ist im Ausführungsbeispiel mit dem Ausleger 13 starr verbunden, jedoch ist auch eine lösbare Verbindung dieser Teile möglich. Der Ausleger 13 kann, wie schon oben erwähnt, lösbar an der Seitenwand des Behälters 10 in dessen Eckenbereich befestigt werden. An der nach aussen gerichteten Seite des Stützbeins 11 ist eine Zahnstange 16 vorzugsweise mittig befestigt.

Die Zahnstangenwinde 12 enthält ferner ein Vorsatz- oder Anbaugetriebe 17, welches an dem Führungsteil 14 ausschwenkbar oder abnehmbar angeordnet ist. Im einzelnen ist das Gehäuse des Vorsatzgetriebes 17 gekapselt ausgeführt, und es erstreckt sich im angebauten Zustand passend teilweise in den Führungstei) 14 mit U-förmigem Querschnitt, wie aus den Fig. 3 bis 5 hervorgeht. Im Ausführungsbeispiel ist das Vorsatzgetriebe 17 durch gleichartige Steckbolzen 18 mit dem Führungsteil 14 lösbar verbunden, welche sich passend durch entsprechende Bohrungen 20, 21 im Führungsteil 14 bzw. 22 im Gehäuse des Vorsatzgetriebes 17 erstrecken. Die Steckbolzen 18 tragen an ihrem einen Ende ein Teil 23 mit einer nach innen gerichteten Schraubenfläche, die mit einer nach aussen zeigenden Schraubenfläche an Teilen 24 zusammenwirkt, die an der Aussenseite des Führungsteils 14 befestigt sind. Die Teile 24 enthalten mittige Bohrungen, durch welche sich die Steckbolzen 18 hindurcherstrecken. Die gegenüberliegenden Enden der Steckbolzen 18 sind mit Nuten 25 zur Aufnahme von mit entsprechenden Schlitzen versehenen Sicherungslaschen 26 ausgerüstet. Bei aufgesteckten Sicherungslaschen 26 kann durch entsprechende Drehung der Steckbolzen 18 mittels der Hebel 27 aufgrund des Zusammenwirkens der Schraubenflächen an den Teilen 23 und 24 eine Verspannung des Gehäuses des Vorsatzgetriebes 17 in dem Führungsteil 14 erreicht werden. In diesem Zustand sichern die Steckbolzen 18 zugleich das Führungstei) 14 gegen ein «Aufspreizen» durch das Stützbein 11, wenn an diesem Kipp-Kräfte angreifen, was im freien unebenen Gelände vorkommen kann. Eine zusätzliche bzw. alternative Sicherung in dieser Hinsicht bilden im Ausführungsbeispiel zwei auf gleicher Höhe am Gehäuse des Vorsatzgetriebes 17 befestigte Haltelaschen 28 (Fig. 1 und 4), die bei angebautem Vorsatzgetriebe 17 das Führungsteil 14 seitlich überlappen.

Mit 29 ist die Handkurbel des Vorsatzgetriebes 17 bezeichnet und bei 30, 31 und 32 sind in Fig. 1 einige Zahnräder des Vorsatzgetriebes angedeutet. Um bei erwünschtem grossen Untersetzungsverhältnis ein relativ flachbauendes Vorsatzgetriebe 17 zu erreichen, ist das Zahnrad 32 mit dem grössten Durchmesser in einem Gehäuseteil 34 angeordnet, welches das Führungstei! 14 seitlich überlappt. Das Zahnrad 32 sitzt drehfest auf einer Welle 33 (Fig. 5), auf der auch das Antriebsritzel 35 für die Zahnstange 16 am Stützbein 11 befestigt ist.

Wenn z.B. in staubigem Gelände der Behälter 10 längere Zeit in angehobener Position von den Stützbeinen 11 getragen wird, können die Antriebsritzel 35 und die Zahnstangen 16 verschmutzen, was eine Schwergängigkeit oder gar Blockierung der Zahnstangenwinden 12 verursachen kann. Um in diesen Fällen vor einer erforderlichen Betätigung der Zahnstangenwinden 12 die Antriebsritzel 35 sowie die Zahnstangen 16 auch gegenüber den Vorsatzgetrieben 17 reinigen zu können, werden die Vorsatzgetriebe 17 entweder von den Führungsteilen 14 abgenommen oder zum Beispiel entsprechend Fig. 7 ausgeschwenkt. Zu diesem Zweck werden zunächst die Sicherungslaschen 26 entfernt, so dass man die Steckbolzen 18 gemäss Fig. 2 nach rechts herausziehen kann. Alsdann kann das Vorsatzgetriebe 17 von dem Führungsteil 14 getrennt werden. Falls die Reinigung der oben erwähnten Teile bei nur ausgeschwenktem Vorsatzgetriebe 17 erfolgen soll, wird zum Beispiel nur der untere Steckbolzen 18 entfernt, so dass man das Vorsatzgetriebe 17 um den oberen Steckbolzen 18 nach oben schwenken kann (Fig. 7). Um die Entfernung der Vorsatzgetriebe 17 von den Führungsteilen 14 bzw. deren Ausschwenken unter Last (also bei angehobenem Behälter 10) zu ermöglichen, ist zuvor zwischen jedem Führungsteit 14 und dem zugeordneten Stützbein 11 bzw. seiner Zahnstange 16 eine Hub- und Arretiervorrichtung anzuordnen, die nachstehend insbesondere unter Bezugnahme auf die Fig. 8 bis 13 erläutert wird.

Das Führungsteil 14 des Windengehäuses mit U-förmigem Querschnitt ist an seinen beiden Schenkeln nahe der Vorderseite mit seitlich ausgefluchteten Öffnungen 36 und 37 versehen. Letztere sind nach unten offen. In die Öffnungen 37 wird seitlich vor dem Herausziehen eines oder beider Steckbolzen 18 ein Arretierelement 38 passend eingeschoben, welches mit einer Verzahnung 39 (Fig. 10) versehen ist, die dabei in Eingriff mit der Zahnstange 16 gebracht wird. Wenn das Arretierelement 38 auf diese Weise in den Öffnungen 37 positioniert ist, werden von aussen her in die verbleibenden Zwischenräume 40 zwischen dem oberen Rand des Arretierelements 38 und der Öffnungen 37 keilförmige Teile 41 eingetrieben, die eine geringfügige Anhebung des Führungsteils 14 gegenüber dem Stützbein 11 bewirken, wodurch die Reibung zwischen dem Antriebsritzel 35 und der (belasteten) Zahnstange 16 soweit reduziert wird, dass sich das Vorsatzgetriebe 17 nach Entfernung eines oder beider Steckbolzen 18 vom Führungsteil 14 abnehmen bzw. ausschwenken lässt. Zuvor wird jedoch noch durch die Öffnungen 36 eine Sicherungsstange 42 eingeschoben, die bei abgenommenem Vorsatzgetriebe 17 ein Herauskippen des Stützbeins 11 aus dem Führungsteil 14 nach vorne verhindert. Zu diesem Zweck steht die Sicherungsstange 42 in Anlage mit der Zahnstange 16. Es wird noch bemerkt, dass die Zahnstangenwinden 12 aus einer unter Belastung selbstsperrenden bekannten Ausführung bestehen.

Die keilförmigen Teile 41 wirken mit ihrer Schrägfläche 46 mit entsprechenden Schrägflächen 45 an dem Arretierelement 38 zusammen. In einer Längsbohrung 47 in dem Arretierelement 38 ist axial fest, jedoch drehbar, eine Spindel 43 gelagert, deren Enden mit je einem Links- bzw. Rechtsgewinde 48, 49 versehen sind. Zur axialen Fixierung der Spindel 43 ist an dieser ein Ringbund 50 vorgesehen, der durch eine in dem erweiterten Teil der Längsbohrung 47 eingepresste Buchse 51 gegen einen Absatz 52 in der Längsbohrung 47 gehalten ist. Das Links- bzw. Rechtsgewinde 48, 49 der Spindel 43 steht in Eingriff mit entsprechenden Innengewinden an hülsenförmigen Betätigungsteilen 54, 55 für die keilförmigen Teile 41. Die hülsenförmigen Betätigungsteile 54, 55 sind zu diesem Zweck in der Längsbohrung 47 bzw. in der Buchse 51 axial verschieblich gelagert sowie höhenverschieblich mit den keilförmigen Teilen 41 antriebsmässig verbunden. Bei entsprechender Drehung der Spindel 43 mittels ihres Drehknopfes 44 von Hand werden über die Betätigungsteile 54, 55 die keilförmigen Teile 41 gegeneinander gezogen, wobei sie aufgrund der zusammenwirkenden Schrägflächen 45, 46 nach oben wandern, die Zwischenräume 40 überbrücken und schliesslich das Führungsteil 14 geringfügig gegenüber der Zahnstange 16 bzw. dem Stützbein 11 anheben, so dass der oben erwähnte Reibungsschluss zwischen dem Antriebsritzel 35 und der Zahnstange 16 aufgehoben ist. Durch entgegengesetzte Drehung der Gewindespindel 43 können die keilförmigen Teile 41 wieder gelockert werden, so dass man nach erfolgtem Anbau des Vorsatzgetriebes 17 das Arretierelement 38 wieder entfernen kann.

Zu Fig. 7 wird noch bemerkt, dass dort das Führungsteil 14 in seiner untersten Randstellung gezeigt ist, in der es sich auf einem Bund 56 am Stützbein 11 abstützt, weshalb hier bei ausgeschwenktem Vorsatzgetriebe 17 das Arretierelement 38 nicht benötigt wird.

Beim Ausführungsbeispiel nach den Figuren 14-18 weist die Zahnstangenwinde 12' ein am Stützbein 11 heb- und absenkbares, rundum geschlossenes Führungstei! 14' re)ativ grosser Länge (entspricht etwa der Behälterhöhe) auf, welches über Ausleger 13' seitlich am Behälter (nicht gezeigt) oder an dessen Ecken lösbar befestigt wird. Das Stützbein 11 mit Zahnstange 16 entspricht im wesentlichen demjenigen des ersten Ausführungsbeispiels. Das rohrförmige Führungsteil 14' ist oben durch einen Deckel 60 abgeschlossen, der für z.B. Reinigungszwecke abgenommen werden kann. Ferner weist das Führungstei) 14' an seiner nach aussen zeigenden Seite je zwei obere und untere, seitlich beabstandete Laschen 61 und 62 mit seitlich ausgefluchteten Bohrungen 63 sowie eine Aussparung 64 auf, welche einen Abschnitt der Zahnstange 16 freilegt.

Das Vorsatz- oder Anbaugetriebe 17' weist bei diesem Ausführungsbeispiel ein Gehäuse 65 mit oberen und unteren Vorsprüngen 66 bzw. 67 auf, welche Querbohrungen 68 enthalten. Die Vorsprünge 66 und 67 passen exakt zwischen die Paare von Laschen 61 bzw. 62. Wenn folglich das Vorsatz- oder Anbaugetriebe 17' mit dem Führungstei! 14' verbunden werden soll, braucht man nur die Vorsprünge 66 und 67 zwischen die Paare von Laschen 61, 62 einzustecken und die Bohrungen 63, 68 seitlich aufeinander auszufluchten, so dass man die Steckbolzen 18' durch diese Bohrungen hindurchstecken kann. Das Gehäuse 65 des Vorsatz- oder Anbaugetriebes 17' umfasst dabei mit einem im Querschnitt U-förmigen Gehäuseabschnitt 69 passend das Führungsteil 14' und das Antriebsritzel 35' des Getriebes 17' kommt in Eingriff mit der Zahnstange 16. Mit 70 ist in den Figuren 14 und 16 der Antriebs-Vierkantzapfen des Anbaugetriebes 17' bezeichnet, auf den eine nicht gezeigte Handkurbel zur Betätigung des Getriebes aufgesteckt werden kann. Wenn nur der obere Steckbolzen 18' das Anbau- oder Vorsatzgetriebe 17' mit dem Führungsteil 14' verbindet, kann das Getriebe 17' gemäss Figur 14 im Uhrzeigersinn vom Führungsteil 14' weggeschwenkt werden, so dass das Antriebsritzel 35' von der Zahnstange 16 getrennt wird. In diesem Zustand oder auch bei völlig abgenommenem VorsatzoderAnbaugetriebe 17' kann man zur Vermeidung eines Leerhubs durch Kurbelbetätigung einfach das Stützbein 11' im Führungsteil 14' nach oben oder unten verschieben, wenn der Behälter mit den angebauten Zahnstangenwinden z.B. auf der Ladefläche eines Lastkraftwagens abgesetzt ist. Wie beim ersten Ausführungsbeispiel kann man vorteilhaft bei weggeschwenktem oder abgenommenem Getriebe 17' dieses leicht reinigen.

Um beim Lösen des Antriebsritzels 35' von der Zahnstange 16 eine ungewollte Relativverschiebung zwischen Stützbein 11 und Führungsteil 14' durch Schwerkrafteinwirkung zu vermeiden, kann am Führungsteil 14' (Fig. 17, 18) eine Reibungs-Bremsvorrichtung 70 vorgesehen sein, die mit dem Stützbein 11 zusammenwirkt. Diese Vorrichtung 70 weist im Ausführungsbeispiel eine am Führungsteil 14' befestigte Hülse 71 auf, in der axial beweglich, jedoch drehfest ein Bolzen 72 gelagert ist, der am einen Ende einen Reibkörper 73 trägt, welcher durch eine Feder 74 gegen das Stützbein 11 gedrückt wird und so die o.g. Relativbewegung zwischen den Teilen 11 und 14'verhindert. Die Feder 74 ist zu diesem Zweck zwischen einem Ringbund 75 am Bolzen 72 und einer an der Hülse 71 innen befestigten Lochscheibe 76 eingespannt. Quer durch den Bolzen 72 erstreckt sich ein Stift 77, der in nach aussen offenen Schlitzen 78 in der Hülse 71 geführt ist. Im Wirkzustand der Reibungs-Bremsvorrichtung 70, der in den Figuren 17 und 18 gezeigt ist, befindet sich der Stift 77 in Eingriff mit den Schlitzen 78. Soll die Reibungs-Bremsvorrichtung 70 ausser Funktion gesetzt werden, braucht man den Bolzen 72 mittels des Betätigungsknopfes 79 entgegen dem Druck der Feder 74 lediglich nach aussen zu ziehen, um den Stift 77 in Anlage mit dem äusseren freien Stirnrand der Hülse 71 zu bringen.

Wenn, wie beim Ausführungsbeispiel nach Fig. 17 am oberen Ende des Stützbeins 11 eine Ausnehmung 80 mit einer Rastnase 81 an ihrem oberen Ende vorgesehen ist, bildet die Reibungs-Bremsvorrichtung 70 zugleich eine Entnahmesicherung. Die Rastnase 81 bleibt nämlich an dem in die Ausnehmung 80 durch Federkraft eingetauchten Reibkörper 73 am Bolzen 72 hängen, wenn das Stützbein 11 im Führungsteil 14' nach unten gleitet. Die Reibungs-Bremsvorrichtung kann auch im hohlen Stützbein eingebaut sein und mit einem oder zwei Reibkörpern mit der Innenwand des Führungsteils 14' zusammenarbeiten (nicht gezeigt).

## Patentansprüche

1. Hub- bzw. Absetzvorrichtung für transportable Behälter, z.B. Container, Shelter, Wechselaufbauten oder dgl., mit mehreren am Behälter (10) zu befestigenden Zahnstangenwinden (12; 12'), deren Windengehäuse mit dem Behälter verbindbar, längs jeweils eines Stützbeines (11) mit Zahnstange (16) heb- und senkbar sind und wegschwenkbare oder abnehmbare Teile aufweisen, dadurch gekennzeichnet, dass das wegschwenkbare oder abnehmbare Teil jedes Windengehäuses als Vorsatz- oder Anbaugetriebe (17; 17') ausgebildet ist.

2. Vorrichtung nach Anspruch 1, dadurch gekennzeichnet, dass zwischen einem mit dem Behälter (10) verbindbaren Führungsteil (14') des Windengehäuses und dem Stützbein (11) mit Zahnstange (16) eine Reibungs-Bremsvorrichtung (70) vorgesehen ist, die bei ausgeschwenktem oder abgenommenem Vorsatzgetriebe (17') das Stützbein mit Zahnstange im Führungsteil des Windengehäuses gegen ein Abrutschen sichert, und dass zusätzlich oder kombiniert mit der Reibungs-Bremsvorrichtung eine Entnahmesi- cherun^{g} (80, 81) für das Stützbein mit Zahnstange angeordnet ist.

3. Vorrichtung nach Anspruch 1, dadurch gekennzeichnet, dass zwischen einem mit dem Behälter (10) verbindbaren Führungsteil (14) des Windengehäuses und der Zahnstange (16) am Stützbein (11 ) zusammenwirkende Hub- und Arretiervorrichtung (38-44) vorgesehen ist, die bei ausgeschwenktem oder abgenommenem Vorsatz- oder Anbaugetriebe (17) die Zahnstange (16) am Führungsteil (14) des Windengehäuses fixiert.

4. Vorrichtung nach Anspruch 1, dadurch gekennzeichnet, dass das gekapselt ausgeführte Gehäuse des Vorsatzgetriebes (17) teilweise von einem Führungsteil (14) des Windengehäuses mit U-förmigem Querschnitt passend aufgenommen wird.

5. Vorrichtung nach Anspruch 4, dadurch gekennzeichnet, dass das Führungsteil (14) des Windengehäuses ein Teil bildet, das lösbar mit einem am Behälter (10) zu befestigenden Ausleger (13) verbunden ist.

6. Vorrichtung nach Anspruch 1 oder 4, dadurch gekennzeichnet, dass das Vorsatzgetriebe (17) an seinem oberen und unteren Ende durch Steckbolzen (18) mit dem Führungsteil (14) des Windengehäuses lösbar verbunden ist.

7. Vorrichtung nach Anspruch 4, dadurch gekennzeichnet, dass am Gehäuse des Vorsatzgetriebes (17) Haltelaschen (28) befestigt sind, welche das Führungsteil (14) des Windengehäuses beidseitig übergreifen oder umgekehrt.

8. Vorrichtung nach Anspruch 1 oder 4, dadurch gekennzeichnet, dass das Vorsatzgetriebe (17) mit wenigstens einem Zahnrad (32) das Führungsteil (14) des Windengehäuses seitlich überlappt.

9. Vorrichtung nach Anspruch 3, dadurch gekennzeichnet, dass die Hub- und Arretiervorrichtung ein in entsprechende Öffnungen (37) im Führungsteil (14) seitlich einsteckbares Arretierelement (38) mit einer Verzahnung (39) enthält, welche in Eingriff mit der Zahnstange (16) am Stützbein (11) bringbar ist, und dass das Arretierelement (38) in den Öffnungen (37) im Führungsteil (14) in Hubrichtung ein geringfügiges Spiel (40) hat und in diese Räume am Arretierelement (38) verstellbar angeordnete, keilförmige Teile (41 ) eintreibbar sind, um eine Relativbewegung zwischen Zahnstange (16) und Führungsteil (14) zu erzeugen.

10. Vorrichtung nach Anspruch 9, dadurch gekennzeichnet, dass das Arretierelement (38) im unteren Endbereich des Führungsteils (14) angeordnet ist und im oberen Endbereich desselben wenigstens eine seitlich in entsprechende Öffnungen (36) des Führungsteils (14) einsteckbare Sicherungsstange (42) für das Stützbein (11) vorgesehen ist oder umgekehrt.

## Revendications

1. Dispositif de levage ou de dépose pour des réceptacles transportables, par exemple des conteneurs, des abris, des structures amovibles ou éléments analogues, comprenant plusieurs treuils (12; 12') à crémaillères devant être fixés au réceptacle (10) et dont les boîtiers peuvent être reliés à ce réceptacle, peuvent monter et descendre le long d'une jambe de force (11) respective munie d'une crémaillère (16), et présentent des parties escamotables par pivotement ou démontables, dispositif caractérisé par le fait que la partie escamotable par pivotement ou démontable de chaque boîtier de treuil est réalisée sous la forme d'une transmission adaptable ou rapportée (17; 17').

2. Dispositif selon la revendication 1, caractérisé par le fait qu'il est prévu, entre une partie de guidage (14') du boîtier du treuil pouvant être reliée au réceptacle (10) et la jambe de force (11) munie d'une crémaillère (16), un dispositif (70) de freinage par frottement qui, lorsque la transmission adaptable (17') est sortie par pivotement ou est démontée, empêche à coup sûr la jambe de force munie d'une crémaillère de déraper dans la partie de guidage du boîtier du treuil; et par le fait qu'un système anti-dissociation (80, 81 ), supplémentaire ou combiné au dispositif de freinage par frottement, est associé à la jambe, de force munie d'une crémaillère.

3. Dispositif selon la revendication 1, caractérisé par le fait qu'il est prévu un dispositif de levage et d'arrêt (38-44) coopérant entre une partie de guidage (14) du boîtier du treuil pouvant être reliée au réceptacle (10) et la crémaillère (16) solidaire de la jambe de force (11 ), ce dispositif assujettissant la crémaillère (16) à la partie de guidage (14) du boîtier du treuil lorsque la transmission (17) adaptable ou rapportée est sortie par pivotement ou démontée.

4. Dispositif selon la revendication 1, caractérisé par le fait que le boîtier de réalisation encap- sulée de la transmission adaptable (17) est reçu partiellement, avec ajustement, par une partie de guidage (14) du boîtier du treuil accusant une section en U.

5. Dispositif selon la revendication 4, caractérisé par le fait que la partie de guidage (14) du boîtier du treuil forme une pièce reliée amoviblement à un bras (13) en porte à faux devant être fixé au réceptacle (10).

6. Dispositif selon la revendication 1 ou 4, caractérisé par le fait que la transmission adaptable (17) est reliée amoviblement à ses extrémités supérieure et inférieure, par l'intermédiaire de goupilles (18), à la partie de guidage (14) du boîtier du treuil.

7. Dispositif selon la revendication 4, caractérisé par le fait que des ailes de retenue (28), fixées au boîtier de la transmission adaptable (17), coiffent de part et d'autre la partie de guidage (14) du boîtier du treuil, ou inversement.

8. Dispositif selon la revendication 1 ou 4, caractérisé par le fait que la transmission adaptable (17) chevauche latéralement, par au moins une roue dentée (32), la partie de guidage (14) du boîtier du treuil.

9. Dispositif selon la revendication 3, caractérisé par le fait que le dispositif de levage et d'arrêt renferme un élément d'arrêt (38) qui peut être enfiché latéralement dans des orifices correspondants (37) ménagés dans la partie de guidage (14), et qui présente une denture (39) pouvant être mise en prise avec la crémaillère (16) solidaire de la jambe de force (11 ); et par le fait que l'élément d'arrêt (38) dans les orifices (37) de la partie de guidage (14) jouit d'un faible jeu (40) dans la direction du levage, des pièces cunéiformes (41) déplaçables pouvant être enfoncées dans ces espaces sur l'élément d'arrêt (38), de façon à provoquer un mouvement relatif de la crémaillère (16) et de la partie de guidage (14).

10. Dispositif selon la revendication 9, caractérisé par le fait que l'élément d'arrêt (38) se trouve dans la région extrême inférieure de la partie de guidage (14); et par le fait qu'il est prévu, dans la région extrême supérieure de cette dernière, au moins une tige (42) d'assujettissement de la jambe de force (11), pouvant être emboîtée latéralement dans des orifices correspondants (36) de la partie de guidage (14), ou inversement.

## Claims

1. Lifting and depositing device for transportable receptacles, for example containers, shelters, conversion structures or the like, having a plurality of rack-type jacks (12,12') to be fixed to the receptacle (10) and whose housings can be connected to the receptacle, are raisable and lower- . able in each case along a supporting leg (11) with a rack (16) and have parts which can be swung away or removed, characterised in that that part of each jack housing which can be swung away or removed is in the form of an accessory or attachable drive unit (17, 17').

2. Device according to claim 1, characterised in that between a guide element (14') of the jack housing which can be connected to the receptacle (10) and the supporting leg (11) with the rack (16) there is provided a friction braking device (70) which, when the accessory drive unit (17') has been swung out or removed, secures the supporting leg and rack in the guide element of the jack housing against slipping down, and a removal safety device (80, 81) for the supporting leg and rack is arranged in addition or combined with the friction braking device.

3. Device according to claim 1, characterised in that between a guide element (14) of the jack housing which can be connected to the receptacle and the rack (16) on the supporting leg (11) a cooperating lifting and locking device (38-44) is provided which, when the accessory or attachable drive unit (17) has been swung out or removed, locks the rack (16) to the guide element (14) of the jack housing.

4. Device according to claim 1, characterised in that the enclosed-construction housing of the accessory drive unit (17) is suitably accommodated in part by a guide element (14) of the jack housing of U-shaped cross-section.

5. Device according to claim 4, characterised in that the guide element (14) of the jack housing forms a part which is detachably connected to an arm (13) to be fixed to the receptacle (10).

6. Device according to claim 1 or 4, characterised in that the accessory drive unit (17) is detachably connected at its upper and lower ends to the guide element (14) of the jack housing by means of linch pins (18).

7. Device according to claim 4, characterised in that retaining lugs (28) are fixed to the housing of the accessory drive unit (17) and engage over the guide element (14) of the jack housing on both sides, or vice versa.

8. Device according to claim 1 or 4, characterised in that the accessory drive unit (17) overlaps the guide element (14) of the jack housing laterally with at least one gear wheel (32).

9. Device according to claim 3, characterised in that the lifting and locking device includes a locking element (38) which can be inserted laterally into corresponding openings (37) in the guide element (14) and has a toothing (39) which can be brought into engagement with the rack (16) on the supporting leg (11), and the locking element (38) has a slight clearance (40) in the lifting direction in the openings (37) in the guide element (14) and wedge-shaped parts (41) arranged adjustably on the locking element (38) can be driven into these spaces in order to produce a relative movement between the rack (16) and the guide element (14).

10. Device according to claim 9, characterised in that the locking element (38) is arranged in the lower end zone of the guide element (14) and in the upper end zone thereof at least one securing bar (42) which can be inserted laterally into corresponding openings (36) in the guide element (14) is provided for the supporting leg (11), or vice versa.
